# EUROPÄISCHE PATENTSCHRIFT

(11) **EP 0 745 046 B1**
(45) Veröffentlichungstag und Bekanntmachung des Hinweises auf die Patenterteilung: **02.06.1999**
(21) Anmeldenummer: 95908907.9
(22) Anmeldetag: 06.02.1995
(51) Int. Cl.: B65B 7/16, B65B 3/00, B65D 51/20

(54) **VERFAHREN ZUR SELBSTDICHTENDEN VERSIEGELUNG VON BEHÄLTERN**
CONTAINER SELF-SEALING CLOSING PROCESS
PROCEDE DE FERMETURE AUTO-ETANCHEIFIANT DE RECIPIENTS

(30) Priorität: 14.02.1994 DE 4404631
(43) Veröffentlichungstag der Anmeldung: 04.12.1996
(73) Patentinhaber: Henkel Kommanditgesellschaft auf Aktien, 40191 Düsseldorf (DE)
(72) Erfinder: LOHR, Christoph, D-44143 Dortmund (DE); KREBS, Michael, D-40724 Hilden (DE); MAGUNIA, Robert, D-74834 Elztal-Dallau (DE)
(86) Internationale Anmeldenummer: EP9500415
(87) Internationale Veröffentlichungsnummer: WO9521767

(56) Entgegenhaltungen:
- EP-A- 0 280 634
- EP-B- 0 354 650

## Beschreibung

Die Erfindung betrifft ein Verfahren zur selbstdichtenden Versiegelung von Hobbocks und Fässern, welche für schmelzbare Massen, insbesondere für feuchtigkeitsreaktive Polyurethan-Hotmelts mit Vorteil eingesetzt werden können.

Feuchtigkeitsreaktive Polyurethan-Hotmelts sind so konzipiert, daß sie sich bereits mit Spuren von Feuchtigkeit umsetzen und vernetzte, nicht mehr schmelzbare Polymere ergeben. Bei der Abfüllung und Lagerung solcher Polyurethan-Hotmelts sind daher sehr hohe Anforderungen an den Feuchtigkeitsausschluß zu stellen, wie nachfolgend veranschaulicht. Um 1 kg eines Polyurethan-Hotmelts mit einem Isocyanat-Gehalt von 1 % unter Umsetzung aller Isocyanat-Gruppen vollständig zu härten, ist ca. 1 g Wasser erforderlich. Eine Hautbildung an der Oberfläche des Hotmelts findet daher bereits statt, wenn nur Bruchteile dieser Wassermenge an die Oberfläche des Produktes gelangen.

Bei der Abfüllung von Polyurethan-Hotmelts in Hobbocks oder Fässer können daher bereits Spuren eindiffundierender Feuchtigkeit den gesamten Gebinde-Inhalt durch Hautbildung unbrauchbar machen.

Um eine Lagerstabilität des abgefüllten Polyurethan-Hotmelts von 9 Monaten oder mehr zu erreichen, sind daher höchste Anforderungen an die Gebinde zu stellen, insbesondere im Hinblick auf die Dichtigkeit der verwende-ten Dichtung sowie auf die Maßhaltigkeit. Da sich die Dichtigkeit der Gebinde auch bei 100%-iger Eingangskontrolle nur unzureichend überprüfen läßt, kommt es nach gegenwärtigem Stand der Technik häufiger vor, daß einzelne Gebinde nach der Abfüllung des Hotmelts als undicht erkannt werden. Dabei ist es äußerst nachteilig, daß auch der Kunde solche schadhaften Gebinde nicht erkennen kann, da die durchvernetzte Haut bei Raumtemperatur von dem unvernetzten reaktiven Hotmelt nicht zu unterscheiden ist. Zwar ist es möglich, die Oberfläche bei jedem Gebinde-wechsel aufzuschmelzen und zu beurteilen, ob bereits eine Hautbildung erfolgt ist, dieser Schritt ist jedoch arbeits- und zeitintensiv, zumal bei der industriellen Applikation im allgemeinen nur eine sehr kurze Zeitspanne für einen Gebindewechsel zur Verfügung steht. Der Verarbeiter bemerkt die Hautbildung im Gebinde in der Regel erst durch einen steilen Abfall der durch die Anlage geförderten Menge an geschmolzenem Hotmelt. Da die Haut die Durchflußleitungen verstopfen kann, sind Fehlver-klebungen und zeit- und kostenintensive Produktionsunterbrechungen die Folge.

Es hat nicht an Versuchen gefehlt, geeignete Verpackungen für reaktive Polyurethan-Hotmelts zu entwickeln, bei denendie oben beschriebenen Hautbildungen und Anhärtungen vermeiden werden können. So beschreibt die EP-A-102804 einen zylinderförmigen Behälter, der im Bodenbereich beheizt wird und im Bodenbereich eine Entnahmeöffnung hat und am oberen Ende einen beweglichen Kolbenkopf als Abschluß hat. Während der Entnahme des Schmelzklebstoffes wird der Bodenbereich beheizt, so daß nur in diesem Bereich der Schmelzklebstoff aufgeschmolzen wird. Der Druckstempel einer Faßpresse drückt auf den beweglichen Kolbenkopf des Behälters, so daß der gesamte nicht aufgeschmolzene Block des Schmelzklebstoffs nach unten gedrückt wird und so den aufgeschmolzenen Teil des Schmelzklebstoffes durch die Entnahmeöffnung zu dem mit der Entnahmeöffnung verbundenen Auftragsteil für den Schmelzklebstoff drückt. Diese Lösung hat zwei entscheidende Nachteile, zum einen sind hierfür spezielle Behälter mit einer unteren Auslaßöffnung erforderlich, die aufwendig und damit teuer sind, zum anderen gibt es bei der Verwendung von amorphen Schmelzklebstoffen Schwierigkeiten in der Applikation. Während bei Schmelzklebstoffen, die bei Raumtemperatur kristallin sind, beim Erstarren der starke Schrumpf zur Bildung eines schmalen Spaltes zwischen der Wand des Behälters und der Masse der festen Schmelzklebstoff-Zusammensetzung führt, schrumpfen die amorphen Schmelzklebstoffe in sehr viel geringerem Umfange beim Erstarren, so daß es bei diesen häufig nur in sehr geringem Umfang zu der besagten Spaltbildung zwischen der Masse des Schmelzklebstoffes und der Behälterwandung kommt. Diese Spaltbildung begünstigt jedoch die Beweglichkeit des nicht aufgeschmolzenen Teils des Schmelzklebstoffblocks während der Entnahme, so daß es bei der Applikation von amorphen Schmelzklebstoffen aus derartigen Gebinden zu erheblichen Schwierigkeiten kommen kann.

Die EP-B-354650 schlägt daher vor, den Klebstoffbehälter vor der Befüllung mit einem Innensack aus einer hitzebeständigen Folie auszukleiden, so daß der Schmelzklebstoff nicht an der Behälterwandung anhaften kann. Wenn diese Innensäcke, auch "Inliner" genannt, aus feuchtigkeitsdichter Aluminium-Verbundfolie bestehen und nach der Befüllung zugesiegelt werden, ergibt sich sogar noch ein zusätzlicher Feuchtigkeitsschutz für den Schmelzklebstoff. Diese Inliner weisen jedoch mehrere Nachteile auf, so daß sie sich im Markt bisher kaum durchgesetzt haben. Die wesentlichen Nachteile dieser Inliner sind:
- hohe Kosten der Inliner, Standard-Inliner mit Polyethylen als innerer Schicht haben nur eine begrenzte Temperaturbeständigkeit von etwa 80°C. Polyurethan-Hotmelts werden jedoch zum Teil bei erheblich höheren Temperaturen abgefüllt, so daß teuere hitzebeständige Spezialfolien für die Herstellung der Inliner verwendet werden müssen.
- Das Auskleiden der Behälter (Fässer oder Hobbocks) mit den Inlinern vor der Befüllung sowie das Zusiegeln dieser Inliner nach der Befüllung erfordern zusätzliche Arbeitsgänge.
- In den Inlinern verbleiben nach der Entleerung erhebliche Mengen von nicht entnehmbarem Schmelzklebstoff. In feuchtigkeitsundurchlässigen Inlinern härtet dieses Restmaterial jedoch nicht aus, daher gibt es Probleme bei der Entsorgung der mit Schmelzklebstoff kontaminierten Inliner.

Da die beiden oben beschriebenen Verfahren trotz ihres Aufwandes nicht immer zu befriedigenden Ergebnissen führen, wäre sehr viel einfachere Lösung naheliegend: Die Oberfläche der Schmelze wird nach Abfüllung des Polyurethan-Hotmelts in die Gebinde mit einer maßgenauen, feuchtigkeitssperrenden Folie abgedeckt, die beim Anwender unmittelbar vor der Verarbeitung von der dann festen Oberfläche des Hotmelts abgezogen wird. Diese einfache Lösung wäre kostengünstig und leicht in der Produktion mit geringem Mehraufwand zu realisieren. Die spätere Entsorgung der Folie bereitete keine Probleme, weil sie vom Produkt ohne Anhaftungen abgezogen werden kann. Im Vergleich zu der oben beschriebenen Lösung mit Inlinern hat diese Vorgehensweise jedoch einen entscheidenen Nachteil. Beim Erkalten der Polyurethan-Schmelze im Hobbock tritt ein thermischer Schrumpf auf, bei kristallinen Hot-elts tritt ein zusätzlicher Schrumpf durch die Kristallisation ein. Dieser Schrumpf führt dazu, daß sich der Hotmelt in der Regel mehr oder weniger stark von der Gebindewandung ablöst. Dadurch entsteht ein in die Tiefe reichender Spalt zwischen der Gebindewand und der Masse der Hotmelt-Zusammensetzung. Feuchtigkeit, die durch eventuell vorhandene Gebinde-Undichtigkeiten in das Gebinde eindiffundiert, bzw. im oberen Luftraum zwischen eingefüllter Hotmelt-Masse und Deckel vorhanden war, kann zwar nicht den Großteil der Oberfläche des Hotmelts errei-chen, da dieser durch die flächige Abdeckung geschützt ist, durch den Spalt an der Gebindewand kann die Feuchtig-keit jedoch in die Tiefe dringen und dort zur Hautbildung, und damit zu Betriebsstörungen während der Applikation des Hotmelts führen.

Es bestand also die Aufgabe, ein Versiegelungsverfahren zu finden, mit dem feuchtigkeitsempfindliche schmelzbare Massen, insbesondere Polyurethan-Hotmelts, verpackt werden können und über lange Zeit lagerbeständig sind.

Erfindungsgemäß wurde die Aufgabe durch die kennzeichenden Merkmale des Anspruchs 1 gelöst. In aller Regel haben die für die schmelzbaren Massen verwendeten Gebinde, Hobbocks bzw. Fässer einen kreisförmigen Querschnitt, so daß auch die Abdeckfolie und die Kunststoffscheibe kreisförmig zugeschnitten sind.

Die Erfindung betrifft ebenfalls einen nach diesem Verfahren verpackten Schmelzklebstoff gemäß Anspruch 10.

Zum Versiegeln wird der Folienzuschnitt konzentrisch auf die Kunststoffscheibe gelegt und der überstehende Teil der Folie um den äußeren Umfang der Kunststoffscheibe herumgebogen. Unmittelbar nach dem Befüllen des Gebindes mit dem Polyurethanschmelzklebstoff wird die mit der Folie umkleidete Kunststoffscheibe in das Gebinde eingeführt und leicht auf das Schmelzgut gepreßt, so daß das Produkt im Randbereich etwa 1 bis 4 mm hochsteigt, dabei ist die mit der Folie bedeckte Seite der Scheibe dem Schmelzgut zugewandt. Die Kunststoffscheibe hat dabei zwei wichtige Funktionen: zum einen erleichtert sie als Zentrierhilfe die maßgenaue Positionierung der Abdeckfolie auf dem Schmelzgut, insbesondere im Randbereich. Überraschend wurde ein zusätzlicher Effekt gefunden, der den oben beschriebenen Nachteil einer Oberflächenabdeckung gemäß bisherigem Stand der Technik zu überwinden ermöglicht, dieser Effekt ist daher als Hauptfunktion der Kunststoffscheibe anzusehen. Wenn die Kunststoffscheibe aus einem thermoplastischen Material mit hoher spezifischer Wärmeausdehnung hergestellt ist, dehnt sich diese aus, sobald die Wärme des Schmelzgutes in die Scheibe fließt. Dabei entsteht über eine Zeitspanne von mehreren Stunden, in der der Hotmelt abkühlt, ein radialer Druck, der den senkrecht nach oben stehenden Teil der Abdeckfolie gegen die Gebindewand preßt. Der in diesen Randbereich hochgestiegene Schmelzklebstoff bewirkt nun einen innigen und dicht siegelnden Verbund zwischen dem Folienrand und der Innenseite der Behälterwand. Die Kunststoffscheibe dehnt sich dabei in der Mitte gewölbeartig nach oben. Durch dieses Anpressen der Abdeckfolie über die gesamte Abkühlungsphase wird sichergestellt, daß die Folie auch im Randbereich fest haftet und einen in der Tiefe entstehenden Spalt zwischen Gebindewand und Schmelzgutmasse überbrücken kann, so daß das gesamte Schmelzgut feuchtigkeitsdicht versiegelt wird.

Das Folienmaterial muß dabei eine hohe Wasserdampfsperrwirkung haben, außerdem muß es thermisch so stabil sein, daß es durch die hohen Temperaturen des abkühlenden Schmelzgutes nicht geschädigt wird. In der Regel sind deshalb hierfür nur mehrlagige Verbundfolien geeignet. Obwohl auch zweilagige Verbundfolien Verwendung finden können, haben sich Folien mit eines mindestens dreilagigen Aufbau als besonders geeignet erwiesen. Die des Schmelzgut zugewandte Seite der Verbundfolie soll möglichst antiadhäsive Eigenschaften haben, damit die Verbundfolie vom Endver-braucher vor der Applikation leicht von dem erstarrten Schmelzgut abgezogen werden kann. Vorzugsweise besteht daher diese Innenschicht, die dem erstarrten Schmelzklebstoff zugewandt ist, aus Polyethylen, Polytetrafluorethylen (PTFE) oder insbesondere Polypropylen. Die mittlere Schicht der dreilagigen Verbundfolie besteht aus einer Aluminiumfolie als Wasserdampfsperre. Die Außenseite der Verbundfolie soll dem Gesamtverbund eine ausreichend hohe mechanische Festigkeit geben, deshalb werden für diese Seite Polyamidfolien oder insbesondere Polyesterfolien bevorzugt. Die erfindungsgemäß geeigneten Verbundfolien müssen dabei so laminiert sein, daß der Folienverbund die hohe Temperaturbelastung während der Abkühlphase des Schmelzklebstoffes zuläßt, vorzugsweise werden die Folien daher mit einem Kaschierklebstoff wie z.B. Liofol (RTM, Firma Henkel) laminiert.

Erfindungsgemäß einzusetzende Kunststoffscheiben bestehen aus Polyvinylchlorid (PVC), Polystyrol, Polyethylen, Polypropylen, Polymethylmethacrylat oder Polyoxymethylen.

Wie oben erwähnt, soll die Kunststoffscheibe durch ihre lineare Wärmeausdehnung einen radialen Druck auf den überstehenden Randbereich der Abdeckfolie gegen die Gebindeinnenwand bewirken. Aus diesem Grunde sind thermoplastische Kunststoffe mit eines linearen Ausdehnungskoeffizienten von mindestens 6x10⁻⁵/K gemessen bei Raumtemperatur, geeignet. Vorzugsweise sollte dieser lineare Ausdehnungskoeffizient bei höheren Temperaturen noch höher sein. Dies ist insbesondere bei verzweigtem Polyethylen oder auch bei Polypropylen gewährleistet, so daß Polyethylen und im besonderen Maße Polypropylen als Material für die Kunststoffscheibe geeignet sind. Dabei richten sich die äußeren Abmessungen der Kunststoffscheibe nach dem zu versiegelnden Gebinde. Die Dicke der Kunststoffscheibe ist nicht kritisch, so lange eine ausreichende mechanische Stabilität gewährleistet ist. Die Dicke der Scheibe kann zwischen 0,1 und 5 mm liegen, vorzugsweise hat die Scheine jedoch eine Dicke von 1 bis 3 mm.

In einer besonders bevorzugten Ausführungsform hat die Kunststoffscheibe einen inneren Kreisausschnitt, der die Handhabung des Einlegeteils beim Einsetzen nach dem Befüllvorgang und beim Entfernen vor der Entnahme des Schmelzklebstoffes erleichtert.

Die Abmessungen der Kunststoff-Folie und der Kunststoffscheibe richten sich nach dem zu versiegelnden Gebinde. Bei einem Industrie-üblichen Hobbock mit einem Innendurchmesser von 280 mm wird beispielsweise eine kreisförmig zugeschnittene dreilagige Verbundfolie mit einem Durchmesser von 310 mm als Kunststoff-Folie verwendet.

Als Kunststoffscheibe findet eine Polypropylenscheibe mit einem Durchmesser von 275 mm und einer Dicke von 2 mm Verwendung, wobei die Polypropylenscheibe einen inneren Kreisausschnitt von etwa 125 mm hat.

Für anders dimensionierte Gebinde gelten sinngemäß andere Abmessungen für die Folie und für die Kunststoffscheibe.

Um dem Verarbeiter eine noch höhere Sicherheit gegen Hautbildung des Schmelzklebstoffes zu gewährleisten, kann nach der Abfüllung des Schmelzgutes und der Versiegelung mit dem oben beschriebenen Einlegeteil bestehend aus Folie und Kunststoffscheibe ein Säckchen mit Molekularsieb auf das Einlegeteil gelegt werden. Das Molekularsieb entzieht dem Gasraum zwischen Einlegeteil und Behälterdeckel die darin befindliche Restfeuchte. Darüber hinaus kann der Verarbeiter durch einen einfachen Funktionstest des Molekularsiebs überprüfen, ob das Gebinde dicht war, indem er vor der Applikation das Säckchen mit Molekularsieb anfeuchtet. Wenn sich das Molekularsieb bei diesem Anfeuchten stark erwärmt, hatte es zu diesem Zeitpunkt noch große Adsorptionskapazitäten für Wasser, so daß dies ein sicheres Anzeichen für ausreichende Dichtigkeit des Gebindes ist.

Zur Applikation des Schmelzklebstoffes öffnet der Verarbeiter den Hobbock, entfernt die Kunststoffscheibe und kann die Versiegelungsfolie ohne großen Kraftaufwand von dem erstarrten Schmelzklebstoff abziehen. Da die Kunststoffscheibe nicht verschmutzt wird, kann diese für den gleichen Zweck wiederverwendet werden. Der Schmelzklebstoff kann nun problemlos mit jeder herkömmlichen Faßpresse mit beheizbarer Folgeplatte entnommen werden.

Auf diese Weise läßt sich das Gebinde bis auf sehr geringe Restmengen vollständig entleeren, so daß in der Regel die Wiederverwertung bzw. Entsorgung des Gebindes kein Problem darstellt. Dies kann dadurch noch weiter erleichtert werden, daß der Gebindeboden vor der Befüllung mit dem Polyurethan-Schmelzklebstoff ebenfalls mit einem passenden Verbundfolienzuschnitt abgedeckt wird. Nach Austrag des Hotmelts kann der geringe im Bodenbereich verbleibende Rest des Schmelzklebstoffs nach Erkalten mühelos entfernt werden, so daß das Gebinde im Bodenbereich metallisch blank ist und dementsprechend leicht wieder zu verwenden bzw. zu entsorgen ist.

Die bevorzugte Ausgestaltung des für das erfindungsgemäße Verfahren zur Versiegelung von Behältern zu verwendende Einlegeteil soll im folgenden anhand der Beschreibungen zu den Figuren 1 und 2 näher erläutert werden.
**Figur 1** zeigt in halbperspektivischer Darstellung das Einlegeteil bestehend aus der Verbundfolie **1** mit dem im Randbereich über die Kunststoff-Folie umgebogenen Teilbereich **4** sowie der Kunststoffscheibe **2** mit ihrem zentrischen kreisförmigen Ausschnitt **3**.
**Figur 2** zeigt das mit dem Schmelzklebstoff befüllte und fertig versiegelte Gebinde. Dabei liegt die Verbundfolie **1** mit der antiadhäsiven Seite zum Schmelzklebstoff **6**. Auf der Verbundfolie **1** liegt die Kunststoffscheibe **2** und preßt während der Abkühlphase den nach oben umgebogenen Randbereich **4** der Verbundfolie **1** fest gegen die Behälterwand **5** des Gebindes. Nicht dargestellt ist in Figur 2 die geringe Menge Schmelzklebstoff, die sich zwischen dem nach oben umgebogenen Randbereich **4** der Verbundfolie und der Innenseite der Behälterwand **5** befindet. Ebenfalls dargestellt ist der in den Bodenbereich eingelegte zusätzliche Verbundfolienzuschnitt **7** sowie das mit Molekularsieb gefüllte Säckchen **8** und der das Gebinde abschließende Deckel **9**.

Die oben beschriebenen Ausführungsformen zur Versiegelung von Behältern, die schmelzbare Massen enthalten, stellen zwar die bevorzugten Ausführungsformen der Erfindung dar, jeder Fachmann wird jedoch erkennen, daß die Erfindung auch in anderen Ausführungsformen vorteilhaft angewendet werden kann. Beispielsweise kann die Kunststoffscheibe nach dem Abkühlen des Schmelzgutes vor dem endgültigen Verschließen des Gebindes mit dem Gebindedeckel von der Folie abgenommen werden, da die Folie durch ihre zuverlässige Randverklebung/Versiegelung auch ohne die Kunststoffscheibe einen ausreichenden Schutz gegen eindringende Feuchtigkeit während der Lagerung des Gebindes gewährleistet. In diesem Fall verbleibt die Kunststoffscheibe beim Klebstoffhersteller/-Abfüller und kann unmittelbar in den Abfüllprozeß zurückgeführt werden.

Die Anwendung des erfindungsgemäßen Versiegelungsverfahrens ist nicht auf die Verwendung bei reaktiven Schmelzklebstoffen beschränkt, auch andere schmelzbare Massen, die vor Feuchtigkeit, Luftzutritt oder auch nur Verschmutzung sicher geschützt werden müssen, können auf diese Art in Behältern versiegelt werden, sofern sie nur bei genügend hohen Temperaturen abgefüllt werden. In der Regel sollte die Oberflächentemperatur der zu versiegelnden Masse mindestens 50°C, vorzugsweise 80°C, betragen, damit die Kunststoffscheibe durch ihre thermische Aus-dehnungeinen genügend großen Anpreßdruck auf die Folie im Randbereich erzeugt. Wenn es sich bei den zu versiegelnden Massen nicht um Schmelzklebstoffe handelt, kann der Randbereich der Folie, der mit der Behälterinnenwand versiegelt/verklebt werden soll, vorzugsweise mit einer heißsiegelfähigen Beschichtung, z.B. einem Schmelzklebstoff, beschichtet sein. Auf diese Weise wird auch bei diesen Massen eine zuverlässige Versiegelung/Verklebung im Randbereich gewährleistet.

## Patentansprüche

1. Verfahren zum Befüllen und zur selbstdichtenden Versiegelung eines mit einer geschmolzenen Masse (6) befüllten Behälters, **dadurch gekennzeichnet**, daß die nach dem Befüllen noch bei erhöhter Temperatur befindlichen Oberfläche der Masse mit einem Einlegeteil, bestehend aus einer Kunststoff-Folie (1) und einer Kunststoffscheibe (2) abgedeckt wird, wobei die Kunststoff-Folie (1) der Masse zugewandt und größer als der Innendurchmesser des Behälters (5) ist, wobei der Durchmesser der Kunststoffscheibe (2) etwas geringer als der Innendurchmesser des Behälters ist, wobei die lineare Wärmeausdehnung der Kunststoffscheibe einen radialen Druck auf den senkrecht nach oben stehenden Teil der Folie gegen die Gebindeinnenwand bewirkt.

2. Verfahren nach Anspruch 1, **dadurch gekennzeichnet**, daß die Kunststoff-Folie (1) eine mindestens zweilagige Verbundfolie ist, und daß die Kunststoffscheibe (2) aus einem Kunststoff mit einem linearen Ausdehnungskoeffizienten von mindestens 6.10⁻⁵/K besteht.

3. Verfahren nach Anspruch 2, **dadurch gekennzeichnet**, daß die Kunststoff-Folie (1) eine dreilagige Verbundfolie aus einer Polypropylenfolie, Polyethylenfolie oder PTFE-Folie als Innenschicht, einer Aluminiumfolie als Wasserdampfsperre und einer Polyesterfolie oder Polyamidfolie als Außenschicht besteht.

4. Verfahren gemäß Anspruch 2, **dadurch gekennzeichnet**, daß die Kunststoffscheibe (2) aus PVC, Polystyrol, Polyethylen, Polypropylen, Polymethylmethacrylat oder Polyoxymethylen besteht und eine Dicke von 0,1 bis 5mm, vorzugsweise eine Dicke von 1 bis 3 mm hat.

5. Verfahren nach mindestens einem der Ansprüche 1 bis 4, **dadurch gekennzeichnet**, daß die Kunststoffscheibe (2) einen inneren, vorzugsweise kreisförmigen Ausschnitt (3) hat.

6. Verfahren nach mindestens einem der Ansprüche 1 bis 5, **dadurch gekennzeichnet**, daß die zu versiegelnde Masse (6) zum Zeitpunkt des Abdeckens eine Temperatur von mindestens 80°C hat.

7. Verfahren nach mindestens einem der Ansprüche 1 bis 6, **dadurch gekennzeichnet**, daß nach der Versiegelung der schmelzbaren Masse (6) ein Säckchen mit Molekularsieb (8) als Wasserabsorber auf das Einlegeteil gegeben wird und der Behälter anschließend mit einem Deckel (9) verschlossen wird.

8. Verfahren nach mindestens einem der Ansprüche 1 bis 7, **dadurch gekennzeichnet**, daß das Einlegeteil so auf die noch warme Oberfläche der schmelzbaren Masse (6) gedrückt wird, daß Masse im Randbereich (4) etwa 1 bis 4 mm hochsteigt.

9. Verfahren nach mindestens einem der Ansprüche 1 bis 8, **dadurch gekennzeichnet**, daß nach dem Erkalten der schmelzbaren Masse (6) auf die Umgebungstemperatur die Kunststoffscheibe (2) entfernt wird und der Behälter anschließend mit einem Deckel (9) verschlossen wird.

10. Verpackter Schmelzklebstoff, **dadurch gekennzeichnet**, daß die Verpackung aus einem Behälter (5) sowie einer Kunststoff-Folie (1), deren Durchmesser größer ist als der Innendurchmesser des Behälters und einer Kunststoffscheibe (2) besteht, deren Durchmesser etwas geringer als der Innendurchmesser des Behälters ist, wobei der Behälter nach einem Verfahren gemäß mindestens einem der Ansprüche 1 bis 8 befüllt und versiegelt worden ist.

## Claims

1. A process for filling and self-sealing a container filled with a molten material (6), characterized in that the surface of the melt which is still at elevated temperature after filling is covered with an insert consisting of a plastic film (1) and a plastic disk (2), the plastic film (1) facing the melt (6) and being larger than the internal diameter of the container (5), the diameter of the plastic disk (2) being slightly smaller than the internal diameter of the container and the linear thermal expansion of the plastic disk causing that part of the film which projects vertically upwards to be pressed radially against the inner wall of the container.

2. A process as claimed in claim 1, characterized in that the plastic film (1) is an at least two-layer composite film and in that the plastic disk (2) consists of a plastic with a linear expansion coefficient of at least 6·10⁻⁵/K.

3. A process as claimed in claim 2, characterized in that the plastic film (1) is a three-layer composite film of a polypropylene film, polyethylene film or PTFE film as the inner layer, an aluminium foil as the water vapor barrier and a polyester film or polyamide film as the outer layer.

4. A process as claimed in claim 2, characterized in that the plastic disk (2) consists of PVC, polystyrene, polyethylene, polypropylene, polymethyl methacrylate or polyoxymethylene and has a thickness of 0.1 to 5 mm and preferably 1 to 3 mm.

5. A process as claimed in at least one of claims 1 to 4, characterized in that the plastic disk (1) has an inner, preferably circular cutout.

6. A process as claimed in at least one of claims 1 to 5, characterized in that the material (6) to be sealed has a temperature of at least 80°C when the cover is applied.

7. A process as claimed in at least one of claims 1 to 6, characterized in that, after the fusible material (6) has been sealed, a small bag filled with a molecular sieve (8) is placed on the insert as a water absorber and the container is subsequently closed with a lid (9).

8. A process as claimed in at least one of claims 1 to 7, characterized in that the insert is pressed onto the still warm surface of the fusible material (6) in such a way that the melt rises about 1 to 4 mm at its periphery (4).

9. A process as claimed in at least one of claims 1 to 8, characterized in that, after the fusible material (6) has cooled to ambient temperature, the plastic disk (2) is removed and the container is subsequently closed with a lid (9).

10. A packed hotmelt adhesive, characterized in that the pack consists of a container (5), a plastic film (1), of which the diameter is larger than the internal diameter of the container, and a plastic disk (2) of which the diameter is slightly smaller than the internal diameter of the container, the container having been filled and sealed by the process claimed in at least one of claims 1 to 8.

## Revendications

1. Procédé de remplissage et de fermeture autoétanchéifiant de récipients remplis d'une masse fondue (6), caractérisé en ce que la surface de la masse fondue se trouvant encore à température élevée après le remplissage est recouverte d'une pièce d'insertion, constituée d'un film en matière plastique (1) et d'un disque en matière plastique (2), le film en matière plastique (1) faisant face à la masse et étant plus grand que le diamètre intérieur du récipient (5), le diamètre du disque en matière plastique (2) étant un peu plus petit que le diamètre intérieur du récipient, la dilatation thermique linéaire du disque en matière plastique exerçant une pression radiale contre la paroi intérieure du récipient sur la partie du film relevée verticalement vers le haut.

2. Procédé suivant la revendication 1, caractérisé en ce que le film en matière plastique (1) est un film composite comportant au moins deux couches et en ce que le disque en matière plastique (2) est constitué d'une matière plastique ayant un coefficient de dilatation thermique linéaire au moins égal a 6.10⁻⁵/K.

3. Procédé suivant la revendication 2, caractérisé en ce que le film en matière plastique (1) est un film composite comportant trois couches avec un film en polypropylène, en polyéthylène ou en PTFE comme couche intérieure, un film d'aluminium comme pare-vapeur et un film de polyester ou de polyamide comme couche extérieure.

4. Procédé suivant la revendication 2, caractérisé en ce que le disque en matière plastique (2) est fabriqué en PVC, polystyrène, polyéthylène, polypropylène, polyméthylméthacrylate ou polyoxyméthylène et a une épaisseur de 0,1 à 5 mm, de préférence une épaisseur de 1 à 3 mm.

5. Procédé suivant l'une au moins des revendications 1 à 4, caractérisé en ce que le disque en matière plastique (2) possède une découpe intérieure (3), de préférence circulaire.

6. Procédé suivant l'une au moins des revendications 1 à 5, caractérisé en ce que la masse à étancher (6) a une température d'au moins 80°C au moment du recouvrement.

7. Procédé suivant l'une au moins des revendications 1 à 6, caractérisé en ce que, après le scellement de la masse fusible (6), on place un sachet contenant un tamis moléculaire (8) pour absorber l'eau sur la pièce à insérer et en ce que récipient est ensuite fermé à l'aide d'un couvercle (9).

8. Procédé suivant l'une au moins des revendications 1 à 7, caractérisé en ce que la pièce à insérer est pressée sur la surface encore chaude de la masse fusible (6) de telle façon que la masse remonte d'environ 1 à 4 mm à la partie périphérique.

9. Procédé suivant l'une au moins des revendications 1 à 8, caractérisé en ce que, après le refroidissement de la masse fusible (6) jusqu'à la température ambiante, on enlève le disque en matière plastique (2) et on ferme ensuite le récipient avec un couvercle (9).

10. Colle à fusion emballée, caractérisée en ce que l'emballage est constitué d'un récipient (5) ainsi que d'un film en matière plastique (1), dont le diamètre est supérieur au diamètre intérieur du récipient, et d'un disque en matière plastique (2), dont le diamètre est un peu plus petit que le diamètre intérieur du récipient, le récipient ayant été rempli et étanché suivant un procédé conforme à au moins une des revendications 1 à 8.
